# EUROPÄISCHE PATENTSCHRIFT

(11) **EP 1 039 046 B1**
(45) Veröffentlichungstag und Bekanntmachung des Hinweises auf die Patenterteilung: **03.08.2005**
(21) Anmeldenummer: 00105647.2
(22) Anmeldetag: 16.03.2000
(51) Int. Cl.: E03C 1/06

(54) **Wandhalter**
Wall holder
Support mural

(30) Priorität: 22.03.1999 DE 19912747
(43) Veröffentlichungstag der Anmeldung: 27.09.2000
(73) Patentinhaber: Hansgrohe AG, 77761 Schiltach (DE)
(72) Erfinder: Glunk, Günter, 78737 Fluorn/Winzeln (DE); Neufeld, Horst-Günter, 42555 Velbert (DE); Stein, Michael, 41472 Neuss-Grefrath (DE)
(74) Vertreter: Patentanwälte Ruff, Wilhelm, Beier, Dauster & Partner

(56) Entgegenhaltungen:
- DE-U- 8 902 934
- DE-U- 9 215 567
- FR-A- 2 416 308

## Beschreibung

Zum Befestigen einer Duschgleitstange ist ein Halter bekannt, der die Form einer zylindrischer durch einen Boden abgeschlossenen Hülse aufweist. Durch eine Öffnung im Boden wird der Halter an die Wand geschraubt. In eine radial verlaufende Öffnung wird eine Ende einer Wandstange eingesetzt. Die Buchse wird an der Vorderseite durch eine Kappe verschlossen (DE 8135843 U1).

Es ist bereits eine Haltevorrichtung für eine Handbrause bekannt (DE 8902934), bei der an einer Wand ein Sockel angeschraubt wird. Auf den Sockel lässt sich das eine Ende eines Rohrstücks aufschieben, dessen anderes Ende eine ähnliche Aufnahme für einen Adapter enthält. Der Adapter kann dann in das obere Ende einer senkrecht verlaufenden Wandstange eingeschoben werden.

Weiterhin bekannt ist eine Haltevorrichtung für eine Handbrause (DE 9215567), bei der ein Halteelement für eine Wandstange auf einen mit einem Gewinde versehenen Sockel aufgeschraubt werden kann.

Bei einer nochmals weiteren Haltevorrichtung dieser Art (FR 2416308) ist ein an der Wand angebrachter Sockel vorhanden, in den ein Halteelement von vorne eingeschoben werden kann. Zur Festlegung des Halteelements in dem Sockel dient eine von der Vorderseite der Wandstange her zu betätigende Schraube, die ein Spreizelement verschiebt. Dadurch erfolgt eine Aufweitung des Halteelements in der Aufnahme.

Der Erfindung liegt die Aufgabe zugrunde, einen einfach aufgebauten Wandhalter für einen Sanitärgegenstand zu schaffen.

Zur Lösung dieser Aufgabe schlägt die Erfindung einen Wandhalter mit den Merkmalen des Anspruchs 1 vor. Weiterbildungen der Erfindung sind Gegenstand der abhängigen Ansprüche, deren Wortlaut ebenso wie der Wortlaut der Zusammenfassung durch Bezugnahme zum Inhalt der Beschreibung gemacht wird.

Der Wandhalter besteht aus zwei Teilen, nämlich dem Sockel, der an einer Wand oder einer sonstigen Fläche angeschraubt wird. Das Halteteil wird mit dem zu befestigenden Gegenstand verbunden und mit seinem Ansatz in die Aufnahme des Sockels eingeführt. Es ist je nach den Umständen des Falls auch möglich, das Halteteil zunächst in den Sockel einzuführen und erst dann den Gegenstand an dem Halteteil anzubringen. Für unterschiedliche Gegenstände können unterschiedliche Halteteile verwendet werden, während immer der gleiche Sockel zur Anwendung kommen kann. Die Festlegung des Ansatzes in dem Sockel kann beispielsweise durch einen Reibschluss oder durch eine Klemmung erfolgen. Insbesondere kann jedoch in Weiterbildung der Erfindung vorgesehen sein, dass der Ansatz in der Aufnahme des Sockels verrastend festlegbar ist. Beim Anbringen spürt der Benutzer also einen gewissen Widerstand, der ihm anzeigt, dass das Halteteil richtig sitzt. Die Verrastung kann so ausgelegt werden, dass sie durch kräftiges Ziehen auch wieder überwindbar ist, um gegebenenfalls den Gegenstand wieder abnehmen zu können.

Die Öffnung zur Aufnahme des zu befestigenden Gegenstandes kann beispielsweise ein Sackloch sein. Hier lassen sich mit einem Ansatz versehene Halter anbringen.

Es ist erfindungsgemäß aber ebenfalls möglich, dass die Öffnung des Halteteils ein durchgehendes Loch ist, vorzugsweise ein zylindrisches Loch. Ein solcher Wandhalter kann beispielsweise dazu verwendet werden, eine Wandstange zu haltern, an der eine Brause verschiebbar gehaltert ist.

Insbesondere kann vorgesehen sein, dass die Achse der Öffnung senkrecht zu der Einschieberichtung der Aufnahme des Sockels verläuft.

Zur Erleichterung des Anbringens und zur Anbringung von beispielsweise Wandstangen kann erfindungsgemäß vorgesehen sein, dass das Halteteil ein Mittel zu seiner Befestigung an dem zu befestigenden Gegenstand oder umgekehrt aufweist.

Erfindungsgemäß kann vorgesehen sein, dass das Halteteil geschlitzt ist. Ein solcher Schlitz kann dazu beizutragen, die Nachgiebigkeit des Halteteils besser zu gestalten. Der Schlitz kann sowohl von der Öffnung als auch von dem freien Ende des Ansatzes ausgehen und es kann sich um einen endenden Schlitz handeln.

Insbesondere kann vorgesehen sein, dass das Halteteil einen sich von der Öffnung durch den Ansatz bis zu dessen freiem Ende erstreckenden Schlitz aufweist. Dadurch erhält das Halteteil eine gewisse Federeigenschaft, die sowohl für das klemmende Festlegen des Gegenstands als auch für das Festlegen des Halteteils in dem Sockel ausgenutzt werden kann.

Es kann vorgesehen sein, dass die Festlegung des Halteteils durch die beim Einführen des Ansatzes in die Aufnahme des Sockels entstehenden Spannung erfolgt. Dies kann durch entsprechende Anpassung von Halteteil und Sockel an den anzubringenden Gegenstand erreicht werden.

Erfindungsgemäß kann der Ansatz derart ausgebildet sein, dass er stramm bzw. spielfrei in der Aufnahme gehaltert ist. Damit soll ohne weiteren Befestigungsmaßnahmen ermöglicht werden, dass der angebrachte Gegenstand nicht wackelt.

Erfindungsgemäß kann vorgesehen sein, dass der Ansatz mindestens eine Führung aufweist, die an der Innenseite der Aufnahme gleitend anliegt. Es kann sich beispielsweise um zwei Führungsschienen handeln.

Zur verrastenden Festlegung kann vorgesehen sein, dass der Wandhalter mindestens eine Rastnase aufweist, die in eingeführtem Zustand des Halteteils mit einer Gegenöffnung an dem jeweils anderen Teil zusammenwirkt. Besonders günstig ist es, wenn die Rastnase, oder auch zwei Rastnasen, an einer Federzunge des Halteteils angeformt oder angeordnet ist.

Die Federzunge, oder auch die beiden Federzungen, sind mit Vorteil unabhängig von den Führungen des Halteteils angeordnet und ausgebildet, so dass trotz einer strammen spielfreien Führung die Verrastung relativ leichtgängig gestaltet werden kann.

Die Erfindung schlägt vor, dass die Öffnungen, in die die Rastnasen eingreifen, durchgehende Öffnungen des Sockels sind. Dadurch wird es möglich, in eingerastetem Zustand von außen die Rastnasen wieder nach innen zu drücken und dadurch die Verrastung zu überwinden. Dies kann beispielsweise so gestaltet werden, dass hierfür ein spezielles Werkzeug erforderlich ist, um die Verrastung nicht unkontrolliert zu überwinden.

Das Mittel zur Festlegung des Halteteils an dem anzubringenden Gegenstand kann nicht nur, wie eingangs erwähnt, die Eigenspannung des Halteteils sein, die sich beim Einfügen in den Sockel noch verstärkt. Es kann erfindungsgemäß auch vorgesehen sein, dass an dem Halteteil eine etwa radial verlaufende Schraube angebracht ist, die an dem Gegenstand klemmend angreifen kann. Die Schraube kann so angebracht sein, dass sie nur bei abgenommenem Halteteil zugänglich ist.

Weitere Merkmale, Einzelheiten und Vorzüge der Erfindung ergeben sich aus der folgenden Beschreibung einer bevorzugten Ausführungsform der Erfindung sowie anhand der Zeichnung. Hierbei zeigen:
- Fig. 1: eine Aufsicht auf das Halteteil eines Wandhalters nach der Erfindung;
- Fig. 2: einen Schnitt durch das Halteteil der Fig. 1;
- Fig. 3: eine Seitenansicht des Halteteils der Fig. 1;
- Fig. 4: einen Schnitt durch das Halteteil in einer in der Achse der Öffnung liegenden Ebene;
- Fig. 5: einen Schnitt durch den Sockel;
- Fig. 6: einen Schnitt durch den Sockel längs einer anderen Ebene als in Fig. 5;
- Fig. 7: eine Seitenansicht des zusammengesetzten Halters.

Der von der Erfindung vorgeschlagene Wandhalter enthält einen Sockel und ein in den Sockel einzusetzendes Halteteil, das in Figur 1 in einer Ansicht dargestellt ist. Das Halteteil enthält einen an seiner in Figur 1 linken Seite etwa halbzylindrisch ausgebildeten Vorsprung 1, durch den sich der Achse der Krümmung entlang eine durchgehende Öffnung 2 in Form eines kreisrunden Loches erstreckt. An dem Vorsprung ist auf der der Abrundung abgewandten Seite ein Ansatz 3 angeformt, dessen Quererstreckung kleiner ist als die entsprechende Quererstreckung des Vorsprungs 1. Von der Öffnung 2 geht in einer Längsmittelebene ein Schlitz 4 aus, der sich bis zu dem freien Ende des Ansatzes 3 durchgehend erstreckt. Durch den Schlitz 4 ist in Figur 1 eine Hülse 5 zu sehen, die aber den Schlitz 4 nicht beeinträchtigt.

An dem Ansatz 3 sind zwei nach außen gerichtete Rastnasen 6 angeformt, deren Außenflächen 7 in einer Ebene mit den entsprechenden Außenseiten des Vorsprungs 1 liegen.

Figur 2 zeigt einen Längsschnitt durch das Halteteil der Figur 1 in einer parallel zu der Ansicht der Figur 1 verlaufenden Ebene. Wie man der Figur 2 entnehmen kann, enthält der Ansatz insgesamt vier Führungsschienen 8, jeweils zwei auf jeder Seite des Schlitzes 4, wobei zwei Führungsschienen 8 unterhalb der Mittelebene angeordnet sind, während zwei Führungsschienen 8 oberhalb der Schnittebene angeordnet sind.

Die Rastnase 6 sind an Federzungen 9 angeformt, die mit dem Vorsprung 1 einstückig verbunden sind. Die Federzungen 9 sind von den Führungsschienen 8 getrennte Bauteile.

Die Hülse 5 dient dazu, von dem freien Endes des Ansatzes 3 her eine Schraube aufzunehmen, die sich beim Einschraubens ihr Gewinde selbst formt. Die Schraube beaufschlagt einen durch die Öffnung 2 durchgesteckten oder eingesteckten Gegenstand in radialer Richtung und dient zur Festlegung des Halteteils an dem zu befestigenden Gegenstand. Die Hülse 5 ist mit dem Vorsprung 1 über einen Steg verbunden, der außerhalb der Schnittebene liegt.

Figur 3 zeigt das Halteteil von der Seite, also in Figur 1 von unten. Es ist auch hier zu sehen, dass die Führungsschienen 8 von den Federzungen 9 durch einen Schlitz 10 getrennt sind, so dass die Nachgiebigkeit der Federzungen 9 und damit der Rastnasen 6 durch die Führungsschienen 8 nicht beeinträchtigt wird.

Der Abstand der Außenkanten der Führungsschienen 8 in der in Figur 3 zu sehenden Richtung ist kleiner als der Abstand der Oberseite 11 von der Unterseite 12 des Vorsprungs.

Der Schnitt der Figur 4 zeigt in Ansicht die Stege 13, durch die die Hülse 5 mit dem Vorsprung 1 verbunden ist. Bei der Öffnung 2 handelt es sich im dargestellten Ausführungsbeispiel um eine zylindrische Öffnung. Es ist natürlich auch möglich, je nach dem zu befestigenden Gegenstand, dass es sich um eine beispielsweise leicht keilförmige Öffnung handelt, oder auch um eine durch einen Boden abgeschlossene Öffnung. Die Verwendung einer durchgehenden Öffnung hat beispielsweise den Vorteil, dass eine Wandstange an beliebiger Stelle befestigt werden kann, so dass auch die Enden der Wandstange über den Wandhalter überstehen können. Dies kann aus optischen oder auch aus praktischen Gründen durchaus erwünscht sein.

Figur 5 zeigt nun einen Schnitt durch den Sockel 14 in einer Ebene, die dem Schnitt der Figur 4 entspricht. Der Sockel 14 bildet eine ebene Anlagefläche 15, mit der er an eine beispielsweise senkrecht verlaufende Fläche angelegt wird. Durch eine Öffnung 16 kann der Sockel 14 an dieser Fläche angeschraubt werden. Bei der Öffnung 16 kann es sich um ein Langloch handeln, das beispielsweise so orientiert sein kann, dass noch eine Ausrichtung möglich ist.

Der Sockel 14 enthält einen von der der Anlagefläche 15 gegenüberliegenden Seite aus offenen eine Aufnahme 17 bildenden Innenraum. Der Innenraum weist einen etwa quadratischen Querschnitt auf. An den Seitenwänden 18 des Innenraumes sind einzelne Stege 19 angeformt, die zusammen mit den Führungsschienen 8 eine gute Führung in dem Aufnahmeraum 17 gewährleisten.

Zwei Seitenwände 20 des Sockels weisen durchgehende Öffnungen 21 auf, die in Größe und Abstand von der Vorderkante 22 des Sockels 14 den Rastnasen 6 des Halteteils entsprechen. Diese Öffnungen sind auch in Figur 6 dargestellt, die einen Schnitt durch den Sockel der Figur 5 darstellt. Die Vorderkante 22 des Sockels ist in der Seitenansicht der Figur 6 leicht geschwungen, entsprechend der Übergangskante 23 zwischen dem Vorsprung 1 und dem Ansatz 3 des Halteteils, siehe Figur 3.

Nachdem der Sockel 14 an der Wand angeschraubt ist, wird beispielsweise das Halteteil an einer Wandstange 24 befestigt, indem die Wandstange 24 durch die Öffnung 2 durchgesteckt und durch eine in die Hülse 5 eingesetzte Schraube festgelegt wird. Anschließend wird das Halteteil mit seinem Ansatz 3 in die Aufnahme 17 eingesteckt und eingeschobenen, bis die in Figur 7 dargestellte Situation erreicht ist. Hier liegen die Übergangsflächen zwischen dem Vorsprung 1 und dem Ansatz 3 an der Vorderkante 22 des Sockels 14 an. In dieser Situation rasten die Rastnasen 6 der Federzungen 9 in die Öffnungen 21 ein.

Zum Entnehmen können die Rastnasen 6 auf den beiden einander gegenüberliegen Seiten des Sockels 14 eingedrückt und das Halteteil nach außen herausgezogen werden.

Anstelle der Festlegung des Halteteils an einer Wandstange mit Hilfe einer in die Hülse 5 eingeschraubten Schraube kann auch in die Hülse 5 ein Bremselement, beispielsweise ein Gummipuffer, eingesetzt werden, der die gleiche Aufgabe übernehmen kann.

## Patentansprüche

1. Wandhalter, insbesondere für zylindrische Gegenstände, mit
1.1 einem Sockel (14), der
1.1.1 eine Anlagefläche (15) zur Anbringung an einer Wand oder dergleichen und
1.1.2 von der Anlagefläche (15) abgewandt eine Aufnahme aufweist, sowie mit
1.2 einem Halteteil, das
1.2.1 eine Öffnung (2) für den anzubringenden Gegenstand und
1.2.2 einen Ansatz (3) aufweist,
**dadurch gekennzeichnet, dass**
1.3 der Ansatz in die Aufnahme (17) des Sockels (14) einführbar und
1.4 in diesem festlegbar ist, wobei
1.5 die Festlegung des Halteteils an dem Gegentand durch die beim Einführen des Ansatzes (3) in die Aufnahme (17) des Sockels (14) entstehende Spannung erfolgt.

2. Wandhalter nach Anspruch 1, bei dem der Ansatz (3) in der Aufnahme (17) des Sockels (14) verrastend festlegbar ist.

3. Wandhalter nach Anspruch 1 oder 2, bei dem die Öffnung (12) des Halteteils ein Sackloch ist.

4. Wandhalter nach Anspruch 1 oder 2, bei dem die Öffnung (2) des Halteteils ein durchgehendes Loch ist.

5. Wandhalter nach einem der vorhergehenden Ansprüche, bei dem die Achse der Öffnung (2) senkrecht zur Einschieberichtung der Aufnahme (17) des Sockels verläuft.

6. Wandhalter nach einem der vorhergehenden Ansprüche, bei dem das Halteteil ein Mittel zu seiner Festlegung an dem zu befestigenden Gegenstand aufweist.

7. Wandhalter nach einem der vorhergehenden Ansprüche, bei dem das Halteteil geschlitzt ist.

8. Wandhalter nach einem der vorhergehenden Ansprüche, bei dem das Halteteil einen sich von der Öffnung (2) durch den Ansatz (3) erstrecken Schlitz (4) aufweist, der sich vorzugsweise bis zu dem freien Ende des Ansatzes (3) erstreckt.

9. Wandhalter nach einem der vorhergehenden Ansprüche, bei dem der Ansatz (3) stramm in der Aufnahme (17) gehaltert ist.

10. Wandhalter nach einem der vorhergehenden Ansprüche, bei dem der Ansatz (3) mindestens eine Führung aufweist, die an der Innenseite der Aufnahme (17) gleitend anliegt.

11. Wandhalter nach einem der vorhergehenden Ansprüche, mit mindestens einer Rastnase (6), die in eingeführtem Zustand des Halteteils mit einer Gegenöffnung (21) an dem jeweils anderen Teil zusammenwirkt.

12. Wandhalter nach Anspruch 11, bei dem die Rastnase (6) an einer Federzunge (9) des Halteteils angeformt ist.

13. Wandhalter nach Anspruch 11 oder 12, bei dem die Rastnase (6) in eine durchgehende Öffnung (21) des Sockels (14) eingreift.

14. Wandhalter nach Anspruch 12 oder 13, bei dem die Federzunge (9) unabhängig von der Führung ist.

15. Wandhalter nach einem der Ansprüche 6 bis 14, bei dem das Mittel zum Festlegen des Halteteils an dem Gegenstand eine etwa radial verlaufende Schraube ist, die nur bei abgenommenem Halteteil zugänglich ist.

## Claims

1. A wall holder, especially for cylindrical objects, with
1.1 a base (14) that has
1.1.1 a contact surface (15) to be mounted on a wall, etc., and has
1.1.2 a seat facing away from the contact surface (15) with
1.2 a holder having
1.2.1 an opening (2) for the object to be affixed, and
1.2.2 an extension (3)
**characterized in that**
1.3 the extension can be inserted into the seat (17) of the base (14) and
1.4 can be fixed within it, whereby
1.5 the holder is held to the object by the tension arising from inserting the extension (3) into the seat (17) of the base (14).

2. Wall holder according to claim 1, wherein the extension (3) can be snapped into the seat (17) of the base (14).

3. Wall holder according to claim 1 or 2, wherein the opening (12) of the holder is a blind hole.

4. Wall holder according to claim 1 or 2, wherein the opening (2) of the holder is a through-hole.

5. Wall holder according to one of the prior claims, wherein the axis of the opening (2) is perpendicular to the insertion direction for the seat (17) of the base.

6. Wall holder according to one of the prior claims, wherein the holder has means to affix it to the object to be fastened.

7. Wall holder according to one of the prior claims, wherein the holding part is slotted.

8. Wall holder according to one of the prior claims, wherein the holding part has a slot (4) extending from the opening (2) through the extension (3), preferably to the free end of the extension (3).

9. Wall holder according to one of the prior claims, wherein the extension (3) is firmly held in the seat (17).

10. Wall holder according to one of the prior claims, wherein the extension (3) has at least one guide that slides on the inside of the seat (17).

11. Wall holder according to one of the prior claims with at least one latch (6) that interacts with an interlocking opening (21) on the other part when the holding part is inserted.

12. Wall holder according to claim 11, wherein the latch (6) is molded onto a spring tab (9) of the holding part.

13. Wall holder according to claim 11 and 12, wherein the latch (6) engages in a through-hole (21) of the base (14).

14. Wall holder according to claim 12 or 13, wherein the spring tab (9) is independent of the guide.

15. Wall holder according to one of claims 6 to 14, wherein the means to affix the holder to the object is a radially-extending screw that is only accessible when the holder is removed.

## Revendications

1. Support mural, plus particulièrement pour objets cylindriques, comprenant
1.1 un socle (14), qui présente
1.1.1 une surface d'appui (15) pour l'accrochage contre un mur ou équivalent et,
1.1.2 dans la direction opposée à la surface d'appui (15), un logement,
1.2 ainsi qu'une pièce de maintien, qui présente
1.2.1 une ouverture (2) pour l'objet à fixer et
1.2.2 un appendice (3),
**caractérisé par le fait que**
1.3 l'appendice (3) peut être inséré dans le logement (17) du socle (14) et
1.4 fixé à l'intérieur de celui-ci,
1.5 le serrage de la pièce de maintien sur l'objet étant réalisé grâce à la contrainte qui se produit lors de l'insertion de l'appendice (3) dans le logement (17) du socle (14).

2. Support mural selon la revendication 1, sur lequel l'appendice (3) peut être fixé par encliquetage dans le logement (17) du socle (14).

3. Support mural selon la revendication 1 ou 2, sur lequel l'ouverture (2) de la pièce de maintien est un trou borgne.

4. Support mural selon la revendication 1 ou 2, sur lequel l'ouverture (2) de la pièce de maintien est un trou traversant.

5. Support mural selon l'une quelconque des revendications précédentes, sur lequel l'axe de l'ouverture (2) est perpendiculaire à la direction d'insertion dans le logement (17) du socle.

6. Support mural selon l'une quelconque des revendications précédentes, sur lequel la pièce de maintien présente un dispositif permettant sa fixation sur l'objet à fixer.

7. Support mural selon l'une quelconque des revendications précédentes, sur lequel la pièce de maintien est fendue.

8. Support mural selon l'une quelconque des revendications précédentes, sur lequel la pièce de maintien présente une fente qui s'étend de l'ouverture (2), en passant par l'appendice (3), de préférence jusqu'à l'extrémité libre de l'appendice (3).

9. Support mural selon l'une quelconque des revendications précédentes, sur lequel l'appendice (3) est maintenu de façon serrée dans le logement (17).

10. Support mural selon l'une quelconque des revendications précédentes, sur lequel l'appendice (3) présente au moins un guidage qui entre en contact coulissant avec la face intérieure du logement (17).

11. Support mural selon l'une quelconque des revendications précédentes, comprenant au moins un bec d'encliquetage (6) qui, une fois la pièce de maintien introduite, agit avec une contre-ouverture (21) sur l'autre pièce.

12. Support mural suivant la revendication 11, sur lequel le bec d'encliquetage (6) est formé sur une languette de ressort (9) de la pièce de maintien.

13. Support mural selon la revendication 11 ou 12, sur lequel le bec d'encliquetage (6) s'engage dans une ouverture traversante (21) du socle (14).

14. Support mural selon la revendication 12 ou 13, sur lequel la languette de ressort (9) est indépendante du guidage.

15. Support mural selon l'une des revendications 6 à 14, sur lequel le dispositif de fixation de la pièce de maintien sur l'objet est une vis approximativement radiale qui n'est accessible que lorsque la pièce de maintien est retirée.
